# EUROPÄISCHE PATENTSCHRIFT

(11) **EP 0 679 723 B1**
(45) Veröffentlichungstag und Bekanntmachung des Hinweises auf die Patenterteilung: **16.06.1999**
(21) Anmeldenummer: 95103813.2
(22) Anmeldetag: 16.03.1995
(51) Int. Cl.: C21C 7/072, B22D 1/00, C21C 5/48

(54) **Verfahren zum Herstellen einer Gas- und/oder Feststoffblaseinrichtung für metallurgische Gefässe, sowie nach dem Verfahren hergestellte Blaseinrichtung**
Process for manufacture of a gas- and/or solid injection installation for metallurgical vessels and installation for injection manufactured by said process
Procédé pour la fabrication d'une installation d'injection de gaz et/ou de substances solides dans un récipient métallurgique et installation d'injection fabriquée selon ce procédé

(30) Priorität: 02.04.1994 DE 4411538
(43) Veröffentlichungstag der Anmeldung: 02.11.1995
(73) Patentinhaber: DIDIER-WERKE AG, 65189 Wiesbaden (DE)
(72) Erfinder: Angeler, Alois, D-45481 Mülheim a.d.R. (DE); Kaune, Harald, D-47803 Krefeld (DE); Scheuten, Theo, D-47259 Duisburg-Huckingen (DE)
(74) Vertreter: Brückner, Raimund, Dipl.-Ing.

(56) Entgegenhaltungen:
- EP-A- 0 105 380
- EP-A- 0 221 250
- DE-U- 8 622 452
- DE-U- 8 700 662
- PATENT ABSTRACTS OF JAPAN vol. 10 no. 128 (C-345) [2185] ,13.Mai 1986 & JP-A-60 251214 (KAWASAKI SEITETSU KK ) 11.Dezember 1985,

## Beschreibung

Die Erfindung betrifft ein Verfahren zum Herstellen einer Gas- und/oder Feststoffblaseinrichtung für metallurgische Gefäße, insbesondere für Konverter, bestehend aus einem keramischen Blasstein mit darin eingepreßten metallischen Blasröhrchen, deren Enden steinbodenseitig an einer metallischen Lochplatte befestigt sind. Die Erfindung betrifft ferner eine verfahrensgemäß hergestellte Blaseinrichtung.

Blaseinrichtungen dieser Art dienen bekanntlich dazu, Gase und/oder Feststoffe der im metallurgischen Gefäß befindlichen Metallschmelze zuzuführen.

Eine derartige Blaseinrichtung ist in der US-PS 4,539,043 für einen Konverterboden beschrieben. Eine artgleiche Blaseinrichtung ist auch aus der Radex-Rundschau Heft 1, 1990, Seiten 195 bis 202, für einen Elektroofen vorbekannt.

In beiden Fällen werden die metallischen Blasröhrchen in das keramische Material des Blassteins eingepreßt, das bekanntlich mit einem hohen volumetrischen Verdichtungsverhältnis verpreßt wird. Dies hat zur Folge, daß nach dem Preßvorgang die Lage der metallischen Blasröhrchen im Blasstein oft von der ursprünglich vorgesehenen Einbaulage stark abweicht. Dadurch wird einerseits die Funktion des Blassteins in erheblichem Maße beeinträchtigt. Andererseits ergeben sich aber auch Schwierigkeiten bei der Fertigstellung des Blassteins, da es aufgrund der abweichenden Einbaulage der Blasröhrchen praktisch unmöglich ist, eine vorgefertigte Lochplatte mit definierten Rohranschlußstellen zu benutzen. Bei den vorbekannten Gas- und/oder Feststoffblaseinrichtungen der o.g. Art ist es daher in der Praxis vielfach erforderlich, die Lochplatte der endgültigen Einbaulage der Blasröhrchen anzupassen und diese nachträglich an die Lochplatte zu befestigen, wobei in der Praxis nur aufwendige Schweißverbindungen die erforderliche Dichtigkeit der Rohranschluß- und Befestigungsstellen gewährleisten.

Der Erfindung liegt die Aufgabe zugrunde, diese Nachteile zu vermeiden und ein Verfahren zum Herstellen einer Gas- und/oder Feststoffblaseinrichtung der eingangs genannten Art vorzuschlagen, das eine Vereinfachung der Fertigung ermöglicht und gleichzeitig, zumal bei Serienfertigung, die Erzielung einer sowohl quantitativ als auch qualitativ stets gleichmäßigen Blasleistung mit sich bringt.

Diese Aufgabe wird erfindungsgemäß dadurch gelöst, daß zunächst die Blasröhrchen als Rohrbündel in Form eines Kranzes in Aufnahmebohrungen der Lochplatte unter Erzeugung einer Preßpassung eingesteckt werden, anschließend der vom Rohrbündel begrenzter Innenraum mit einem vorgefertigten keramischen Innenteil ausgefüllt wird, danach das an der Lochplatte befestigte Rohrbündel mit dem darin liegenden vorgefertigten keramischen Innenteil in eine teilweise mit keramischen Material des Blassteins gefüllte Preßform eingelegt wird, nachfolgend die Preßform voll mit keramischen Material des Blassteins aufgefüllt wird, und schließlich die Füllung aus keramischem Material zusammen mit dem Rohrbündel und dem darin liegenden keramischem Innenteil verpreßt wird.

Die Baugruppe bestehend aus der Lochplatte mit dem daran befestigten Rohrbündel und dem darin liegenden keramischen Innenteil bildet also einen vorgefertigten Einsatz, wobei das keramische Innenteil erfindungsgemäß die Aufgabe hat, während des Preßvorgangs die Blasröhrchen in der gewünschte Einbaulage festzuhalten. Hieraus ergeben sich mehrere Vorteile. Zum einen ist es dadurch möglich, die Blasröhrchen vorab an die Lochplatte zu befestigen und hierfür eine gegenüber der üblichen Schweißung einfachere Verbindung, nämlich eine Preßpassung zu verwenden. Das komplette Rohrbündel kann somit, anders als bei den vorbekannten Blassteinen, in einem einzigen Arbeitsgang in die Preßform zusammen mit dem darin liegenden keramischen Innenteil eingelegt werden.

Zum anderen bittet das erfindungsgemäße Verfahren den Vorteil einer genauen Positionierung der Blasröhrchen im Blasstein, was, zumal bei Serienfertigung, Voraussetzung dafür ist, daß die Blaseinrichtung danach im Betrieb stets funktionsgerecht und genau arbeiten kann.

Art und Beschaffenheit des keramischen Materials für den Blasstein sind aus dem allgemeinen Stand der Technik gut bekannt. Das vorgefertigte keramische Innenteil, das die Blasröhrchen während des Preßvorgangs zusammenhält, wird vorteilhafterweise aus dem gleichen keramischen Material wie der restliche Blasstein hergestellt. Nach der Erfindung ist es aber auch möglich, je nach Anwendungsfall das vorgefertigte keramische Innenteil und der restliche Blasstein aus unterschiedlichen keramischen Materialien herzustellen.

Das vorgefertigte keramische Innenteil und/oder der restliche Blasstein können auch in Blasrichtung des Steines bereichsweise aus unterschiedlichen keramischen Materialien hergestellt werden, beispielsweise wenn damit man besser dem Verschleißverhalten des Blassteins in dessen Blasrichtung Rechnung trägt.

Es kann auch fertigungstechnisch vorteilhaft sein, das vorgefertigte keramische Innenteil als Bohrkern, vorzugsweise aus einem gleichartigen Blasstein herzustellen.

Zum Befestigen der Blasröhrchen an die Lochplatte sieht die Erfindung vor, daß die Lochplatte auf die in die Aufnahmebohrungen der Lochplatte eingesteckten Enden der Blasröhrchen aufgeschrumpft wird. Da die Blasröhrchen während des Preßvorgangs durch das vorgefertigte keramische Innenteil unverrückbar gehalten bleiben, genügt die Schrumpfverbindung für eine einwandfrei gasdichte Befestigung der Blasröhrchen an die Lochplatte.

In weitere Ausgestaltung der Erfindung ist es vorgesehen, daß die Lochplatte als Stirnwand einer metallischen Hülse ausgeführt wird, die nach Einlegen des Rohrbündels in die Preßform und Auffüllen derselben mit dem keramischen Material des Blassteins umseitig ganz vom keramischen Material des Blassteins umschlossen wird. Auf diese Weise ist es möglich, den Hohlraum der metallischen Hülse als im Blasstein liegende Gasverteilerkammer zu benutzen.

Nach dem erfindungsgemäßen Verfahren ist es auch ohne weiteres möglich, mehrere Rohrbündel mit den dazugehörigen vorgefertigten keramischen Innenteilen in die teilweise mit dem keramischen Material des Blassteins gefüllte Preßform einzulegen, nachfolgend die Preßform voll mit dem keramischen Material des Blasstein aufzufüllen und schließlich die Füllung aus keramischem Material zusammen mit den Rohrbündeln und den darin liegenden keramischen Innenteilen zu verpreßen. Auf diese Weise ist es möglich, die Blasleistung des Blassteines je nach Bedarf sowohl funktionell als auch mengenmäßig zu verändern.

Bei einer erfindungsgemäß hergestellten Gas- und/oder Feststoffblaseinrichtung sieht die Erfindung vor, daß die Lochplatte mit einem kreisförmigen Kranz von Aufnahmebohrungen für die Blasröhrchen versehen ist, und das vorgefertigte keramische Innenteil zylindrisch ist. Die Lochplatte kann aber auch im Rahmen der Erfindung mit einem polygonalen Kranz von Aufnahmebohrungen für die Blasröhrchen versehen sein, wobei dann das vorgefertigte keramische Innenteil prismatisch ist. Um einen möglichst sicheren Zusammenhalt der Blasröhrchen zu erzielen sieht die Erfindung außerdem vor, daß das vorgefertigte keramische Innenteil umseitig gegen die Blasröhrchen auf der gesamten Rohrlänge eng anliegt. Gegebenenfalls kann das vorgefertigte Innenteil umseitig mit die Blasröhrchen aufnehmenden Nuten versehen sein.

Um eine möglichst günstige Blaswirkung zu erzielen, können die Blasröhrchen in Blasrichtung schraubenförmig gewickelt sein.

Die Blasröhrchen weisen vorteilhafterweise einen kreisförmigen Durchlaufkanal auf, können aber auch beispielsweise einen länglichen, vorzugsweise ovalen Durchflußkanal aufweisen.

Bei Gas- und/oder Feststoffblaseinrichtungen, deren Blasröhrchen an eine metallische Hülse befestigt sind, sieht sie Erfindung vor, daß die metallische Hülse eine die Lochplatte bildende Stirnwand aufweist und an beiden Enden mit Flanschen als Verankerungselemente zum Verankern der metallischen Hülse in den keramischen Blasstein versehen ist.

Es ist auch im Rahmen der Erfindung möglich, zusätzlich zum einen Rohrbündel ein weiteres konzentrisch zu ihm angeordnetes Rohrbündel oder ein Einzelrohr vorzusehen, das ebenfalls an der metallischen Lochplatte befestigt ist, wobei der Zwischenraum zwischen den Rohrbündeln bzw. zwischem dem Einzelrohr und dem dieses umschließenden Rohrbündel mit einem zusätzlichen hohlzylindrischen oder hohlprismatischen vorgefertigten keramischen Innenteil ausgefüllt ist.

Die Erfindung sieht ebenfalls vor, den Blasstein gegebenenfalls mit mehreren nebeneinander angeordneten Rohrbündeln mit den zugehörigen vorgefertigten keramischen Innenteilen zu versehen. Auf diese Weise ist es möglich, die Blaseigenschaften und die Blasleistung des Blassteins von Fall zu Fall den jeweiligen Anforderungen innerhalb weiter Grenzen zu verändern.

Nachfolgend werden mehrere Ausführungsbeispiele der Erfindung unter Bezugnahme auf die Zeichnung näher erläutert.

Es zeigen:
- Fig. 1: eine erfindungsgemäß hergestellte Blaseinrichtung mit einem an der Stirnwand einer metallischen Hülse befestigten kreisförmigen Rohrbündel, im Längsschnitt dargestellt,
- Fig. 2: eine Seitenansicht der Blaseinrichtung gemäß Fig. 1 in Richtung des Pfeiles II
- Fig. 3: eine Variante der erfindungsgemäß hergestellten Blaseinrichtung mit einem an einer Lochscheibe befestigten kreisförmigen Rohrbündel, im Längsschnitt dargestellt,
- Fig. 4: eine Seitenansicht der Blaseinrichtung gemäß Fig. 3 in Richtung des Pfeiles IV,
- Fig. 5: eine weitere Variante der erfindungsgemäß hergestellten Blaseinrichtung mit einem an einer Lochplatte befestigten polygonalen Rohrbündel, im Längsschnitt dargestellt,
- Fig. 6: eine Seitenansicht der Blaseinrichtung gemäß Fig. 5 in Richtung des Pfeiles VI,
- Fig. 7: eine weitere Variante der erfindungsgemäß hergestellten Blaseinrichtung mit zwei zueinander konzentrisch an einer Lochscheibe befestigten kreisförmigen Rohrbündeln, im Längsschnitt dargestellt,
- Fig. 8: eine Seitenansicht der Blaseinrichtung gemäß Fig. 7 in Richtung des Pfeiles VIII,
- Fig. 9: eine Variante der Blaseinrichtung gemäß den Figuren 1 und 2 mit einer Doppelanordnung der Rohrbündel,
- Fig. 10: einen Längsschnitt durch die erfindungsgemäß hergestellte Blaseinrichtung während des Preßvorganges, schematisch dargestellt.

Die Blaseinrichtung gemäß den Figuren 1 und 2 besteht aus einem keramischen Blasstein 1 mit darin eingepreßten metallischen Blasröhrchen 2, deren Enden 3 steinbodenseitig an einer metallischen Lochplatte 4 befestigt sind. Letztere ist als Stirnwand einer Metallhülse 5 mit Flanschen 6 hergestellt, die als Verankerungselemente zum Verankern der Hülse 5 in den Blasstein 1 dienen. Zum Befestigen der Röhrchen 2 an die Lochplatte 4 ist in dieser ein kreisförmiger Kranz von Aufnahmebohrungen 7 vorgesehen, in die steinbodenseitige die Röhrchen 2 unter Bildung einer Preßpassung eingesteckt werden. Die Preßpassung kann beispielsweise durch Aufweiten der Bohrenden 3 in den Aufnahmebohrungen 7 oder aber auch durch Aufschrumpfen der Lochplatte 4 auf die Rohrenden 3 hergestellt werden. Die auf diese Weise an die Lochplatte 4 befestigten Röhrchen 2 bilden ein Rohrbündel 8, dessen Röhrchen 2 sich von der Lochplatte 4 bis zur gegenüberliegenden Stirnfläche des Blassteins 1 erstrecken, so daß die Durchgangskanäle der Röhrchen 2 nach Einbau des Blassteins 1 in das metallurgische Gefäß einerseits steinbodenseitig in den als Gasverteilerkammer dienenden Hohlraum 9 der metallischen Hülse 5 und andererseits in den Innenraum des metallurgischen Gefäßes münden.

Der vom Rohrbündel 8 begrenzter Innenraum ist mit einem vorgefertigten keramischen Innenteil 10 ausgefüllt, das aus dem gleichen keramischen Material wie der restliche Blasstein 1 hergestellt ist. Es ist aber auch im Bedarfsfall möglich, das vorgefertigte keramische Innenteil 10 und der restliche Blasstein 1 aus unterschiedlichen keramischen Materialien herzustellen. Es ist ebenfalls auch möglich, das vorgefertigte keramische Innenteil 10 und/oder der restliche Blasstein 1 in Blasrichtung des Steines bereichsweise, so zum Beispiel in den Längsbereichen h1 und h2, aus unterschiedlichen keramischen Materialien herzustellen. Das vorgefertigte keramische Innenteil 10 ist zylindrisch ausgebildet und als Bohrkern aus einem gleichartigen Blasstein 1 hergestellt, der umseitig gegen die Blasröhrchen 2 eng anliegt.

Die Blasröhrchen 2 weisen einen kreisförmigen Durchflußkanal auf. Sie können aber auch nach Bedarf einen länglichen, vorzugsweise ovalen Durchflußkanal aufweisen.

Die Blaseinrichtung gemäß Figuren 1 und 2 wird erfindungsgemäß wie folgt hergestellt:

Zunächst werden die Blasröhrchen 2 bündelförmig in die Aufnahmebohrungen 7 der Lochplatte 4 unter Erzeugung einer Preßpassung eingesteckt. Anschließend wird der vom Rohrbündel 8 begrenzte Innenraum mit dem vorgefertigten keramischen Innenteil 10 ausgefüllt.

Die Baugruppe bestehend aus der metallischen Hülse 5 mit der Lochplatte 4, und dem daran befestigten Rohrbündel 8 und dem darin liegenden keramischen Innenteil 10 bildet einen vorgefertigten Einsatz, der, wie aus Figur 10 ersichtlich, anschließend in eine teilweise mit dem keramischen Material 20 des Blassteins 1 gefüllte Preßform 21 eingelegt wird. Nachfolgend wird die Preßform 21 voll mit dem keramischen Material 22 des Blassteins 1 aufgefüllt. Schließlich wird die Füllung aus keramischem Material 20, 22 zusammen mit der metallischen Hülse 5, dem daran befestigte Rohrbündel 8 und dem darin liegenden Innenteil 10 verpreßt, bis die gewünschte endgültige Außenform des Blassteins 1 erreicht ist.

Dabei werden die Röhrchen 2 des Rohrbündels 8 durch das vorgefertigte keramische Innenteil 10 erfindungsgemäß so zusammengehalten, daß sie während des Preßvorgangs ihre genaue Einbaulage beibehalten.

Das keramische Material der Füllung 20, 22 besteht bekanntlich aus verschiedenen körnigen und/oder pulverförmigen keramischen Werkstoffen mit der geeigneten Korngröße, denen ein geeignetes Bindemittel beigemischt wird.

Im vorliegenden Ausführungsbeispiel ist die metallische Hülse 5 vom keramischen Material 20, 22 des Blassteines umseitig ganz umschlossen. Um die nutzbare Baulänge des Blassteines 1 zu verlängern ist es aber auch durch eine entsprechende Umbildung der Preßform 21 möglich, die metallische Hülse 5 außerhalb des Blassteines 1 anzuordnen, so daß die Stirnfläche des innenliegenden Flansches 6 mit der bodenseitigen Stirnfläche des Blassteines 1 bündig ist.

Die Blaseinrichtung gemäß den Figuren 3 und 4 unterscheidet sich von der Blaseinrichtung gemäß Figuren 1 und 2 im wesentlichen nur dadurch, daß anstelle der Metallhülse 5 eine Lochplatte 11 mit den Aufnahmebohrungen 7 für die Röhrchen 2 vorhanden ist. Die Lochplatte 11 ist am Lochstein 1 außenseitig angeordnet. Sie kann aber auch ähnlich wie die Metallhülse 5 in den Blasstein 1 eingepreßt sein. An die Lochscheibe 11 ist eine metallische Gasverteilerkammer anschließbar.

Die Blaseinrichtung gemäß den Figuren 5 und 6 unterscheidet von der Blaseinrichtung gemäß den Figuren 3 und 4 lediglich dadurch, daß sie anstelle der Lochplatte 11 eine rechteckige Lochplatte 12 mit einem polygonalen Kranz von Aufnahmebohrungen 5 für die Röhrchen 2 versehen ist. Dementsprechend ist der Innenraum des Rohrbündels 13 mit einem prismatisch ausgebildeten vorgefertigten keramischen Innenteil 14 ausgefüllt.

Die Blaseinrichtung gemäß den Figuren 7 und 8 unterscheidet sich von der Blaseinrichtung gemäß den Figuren 3 und 4 lediglich dadurch, daß an die Lochscheibe 15 zwei koaxial zueinander angeordneten Rohrbündel 16, 17 befestigt sind, deren Innen- und Zwischenräume mit einem zylindrischen vorgefertigten keramischen Innenteil 18 bzw. einem hohlzylindrischen vorgefertigten keramischen Innenteil 19 ausgefüllt sind. Im Bedarfsfall können Zwischenräume zwischen den beiden vorgefertigten keramischen Innenteilen 18 und 19 und den Röhrchen 2 mit einem geeigneten keramischen Material, beispielsweise einer Gießmasse aufgefüllt werden. Es ist aber auch möglich, die vorgefertigten keramischen Innenteile 18, 19 mit die Röhrchen 2 aufnehmenden Längsnuten zu versehen.

Es ist selbstverständlich ebenfalls möglich, die entsprechende Rohrbündelanordnung bei der Blaseinrichtung gemäß den Figuren 5 und 6 vorzusehen, wobei in diesem Fall die beiden vorgefertigten keramischen Innenteile prismatisch bzw. hohlprismatisch sind.

Es ist außerdem möglich, die Rohrbündelanordnung der Blaseinrichtungen gemäß den Figuren 3, 4, 5, 6 und 7, 8 an eine metallische Hülse gemäß der Hülse 5 aus den Figuren 1 und 2 zu befestigen.

Die Blaseinrichtung gemäß Figur 9 unterscheidet sich von der Blaseinrichtung gemäß den Figuren 1 und 2 lediglich dadurch, daß in den Blasstein 1 zwei parallel zueinander liegende Hülsen 5a, 5b mit Rohrbündeln 8a, 8b eingepreßt sind. Ähnliche Mehrfachanordnungen sind selbstverständlich bei allen anderen beschriebenen Varianten der erfindungemäßen Blaseinrichtung möglich.

## Patentansprüche

1. Verfahren zum Herstellen einer Gas- und/oder Feststoffblaseinrichtung für metallurgische Gefäße, insbesondere für Konverter, bestehend aus einem keramischen Blasstein mit darin eingepreßten metallischen Blasröhrchen, deren Enden steinbodenseitig an einer metallischen Lochplatte befestigt sind,
dadurch gekennzeichnet, daß
zunächst die Blasröhrchen (2) als Rohrbündel (8,13,16,17) in Form eines Kranzes in Aufnahmebohrungen (7) der Lochplatte (4, 11, 12, 15) unter Erzeugung einer Preßpassung eingesteckt werden, anschließend der vom Rohrbündel (8, 13, 16,17) begrenzter Innenraum mit einem vorgefertigten keramischen Innenteil (10, 14, 18,19) ausgefüllt wird, danach das an der Lochplatte befestigte Rohrbündel mit dem darin liegenden vorgefertigten keramischen Innenteil in eine teilweise mit keramischem Material (20) des Blassteins gefüllte Preßform (21) eingelegt wird, nachfolgend die Preßform voll mit keramischem Material (22) des Blassteins aufgefüllt wird, und schließlich die Füllung (20, 22) aus keramischem Material zusammen mit dem Rohrbündel (8, 13, 16, 17) und dem darin liegenden vorgefertigten keramischem Innenteil (10, 14, 18, 19) verpreßt wird.

2. Verfahren nach Anspruch 1,
dadurch gekennzeichnet, daß
das vorgefertigte keramische Innenteil (10, 14, 18, 19) aus dem gleichen keramischen Material (20, 22) wie der restliche Blasstein (1) hergestellt wird.

3. Verfahren nach Anspruch 1,
dadurch gekennzeichnet, daß
das vorgefertigte keramische Innenteil (10, 14, 18, 19) und der restliche Blasstein (1) aus unterschiedlichen keramischen Materialien hergestellt werden.

4. Verfahren nach einem oder mehreren der vorhergehenden Ansprüche,
dadurch gekennzeichnet, daß
das vorgefertigte keramische Innenteil (10, 14, 18, 19) und/oder der restliche Blasstein (1) in Blasrichtung des Steines bereichsweise aus unterschiedlichen keramischen Materialien hergestellt ist.

5. Verfahren nach einem oder mehreren der vorhergehenden Ansprüche,
dadurch gekennzeichnet, daß
das vorgefertigte keramische Innenteil als Bohrkern (10, 18, 19), vorzugsweise aus einem gleichartigen Blasstein hergestellt wird.

6. Verfahren nach oder mehreren der vorhergehenden Ansprüche,
dadurch gekennzeichnet, daß
die Blasröhrchen (2) an die Lochplatte (4, 11, 12, 15) durch Aufschrumpfen der Lochplatte auf die in deren Aufnahmebohrungen eingesteckten Enden (3) der Blasröhrchen (2) befestigt werden.

7. Verfahren nach einem oder mehreren der vorgehenden Ansprüche,
dadurch gekennzeichnet, daß
die Lochplatte (4) als Stirnwand einer metallischen Hülse (5) ausgeführt wird, die nach Einlegen des Rohrbündels (8) in die Preßform (21) und Auffüllen derselben mit dem keramischen Material des Blassteins umseitig ganz vom keramischem Material (20, 22) des Blassteins umschlossen wird.

8. Verfahren nach einen der vorhergehenden Ansprüche,
dadurch gekennzeichnet, daß
mehrere Rohrbündel (8a, 8b) mit den dazugehörigen vorgefertigten keramischen Innenteilen in die teilweise mit dem keramischen Material (20) des Blassteins (1) gefüllte Preßform (21) eingelegt werden, nachfolgend die Preßform (21) voll mit dem keramischen Material (22) des Blassteins aufgefüllt wird, und schließlich die Füllung (20, 22) aus keramischem Material zusammen mit den Rohrbündeln (8a, 8b) und den darin liegenden vorgefertigten keramischen Innenteilen verpreßt wird.

9. Gas- und/oder Feststoffblaseinrichtung erhalten gemäß dem Verfahren nach einem oder mehreren der Ansprüche 1 bis 8,
dadurch gekennzeichnet, daß
die Lochplatte (4, 11) mit einem kreisförmigen Kranz von Aufnahmebohrungen (7) für die Blasröhrchen (2) versehen ist und das vorgefertigte keramische Innenteil (10, 18, 19) zylindrisch ist.

10. Gas- und/oder Feststoffblaseinrichtung nach Anspruch 9,
dadurch gekennzeichnet, daß
die Blasröhrchen (2) in Blasrichtung schraubenförmig gewickelt sind.

11. Gas- und/oder Feststoffblaseinrichtung erhalten gemäß dem Verfahren nach einem oder mehreren der Anspüche 1 bis 8,
dadurch gekennzeichnet, daß
die Lochplatte (12) mit einem polygonalen Kranz von Aufnahmebohrungen (7) für die Blasröhrchen (2) versehen ist und das vorgefertigte keramische Innenteil (4) prismatisch ist.

12. Gas- und/oder Feststoffblaseinrichtung nach einem oder mehreren der Ansprüche 9 bis 11,
dadurch gekennzeichnet, daß
das vorgefertigte keramische Innenteil (10, 14, 18, 19) umseitig gegen die Blasröhrchen (2) eng anliegt.

13. Gas- und/oder Feststoffblaseinrichtung nach einem oder mehreren der Ansprüche 9 bis 12,
dadurch gekennzeichnet, daß
die Blasröhrchen (2) einen kreisförmigen Durchflußkanal aufweisen.

14. Gas- und/oder Feststoffblaseinrichtung nach einem oder mehreren der Ansprüche 9 bis 12,
dadurch gekennzeichnet, daß
die Blasröhrchen (2) einen länglichen, vorzugsweise ovalen Durchflußkanal aufweisen.

15. Gas- und/oder Feststoffblaseinrichtung nach einem oder mehreren der Ansprüche 9 bis 14, oder erhalten gemäß dem Verfahren nach anspruch 7 oder 8
dadurch gekennzeichnet, daß
die metallische Hülse (5) eine die Lochplatte bildende Stirnwand (4) aufweist und an beiden Enden mit Verankerungselemente bildenden Flanschen (6) versehen ist.

16. Gas- und/oder Feststoffblaseinrichtung nach einem oder mehreren der Ansprüche 9 bis 15,
dadurch gekennzeichnet, daß
zusätzlich zum Rohrbündel (16) ein weiteres konzentrisch zu ihm angeordnetes Rohrbündel (17) oder Einzelrohr vorgesehen ist, das ebenfalls an der metallischen Lochplatte (15) befestigt ist, wobei der Zwischenraum zwischen den Rohrbündeln bzw. zwischen dem Einzelrohr und dem dieses umschließenden Rohrbündel mit einem zusätzlichen hohlzylindrischen oder hohlprismatischen vorgefertigten keramischen Innenteil (19) ausgefüllt ist.

17. Gas- und/oder Feststoffblaseinrichtung nach einem oder mehreren der Ansprüche 9 bis 16,
dadurch gekennzeichnet, daß
der Blasstein (1) mit mehreren nebeneinander angeordneten Rohrbündeln (8a, 8b) mit den zugehörigen vorgefertigten keramischen Innenteilen versehen ist.

## Claims

1. Method of manufacturing a gas and/or solids injection device for metallurgical vessels, particularly for convertors, comprising a ceramic injection brick with metallic tubes pressed into it, the ends of which closest to the base of the brick are secured to a metallic apertured plate, characterised in that the injection tubes (2) are firstly press-fitted in the form of a tube bundle (8, 13, 16, 17) of ring shape into receiving bores (7) in the apertured plate (4, 11, 12, 15), the space defined by the tube bundle (8, 13, 16, 17) is then filled with a prefabricated, ceramic inner member (10, 14, 18, 19), the tube bundle secured to the apertured plate is then inserted together with the prefabricated ceramic inner member within it into a pressing mould (21) partially filled with ceramic material (20) of the injection brick, the pressing mould is then completely filled with ceramic material (22) of the injection brick and the filling (20, 22) of ceramic material is then finally pressed together with the tube bundle (8, 13, 16, 17) and the prefabricated, ceramic inner member (10, 14, 18, 19) within it.

2. Method as claimed in Claim 1, characterised in that the prefabricated, ceramic inner member (10, 14, 18, 19) is made from the same ceramic material (20, 22) as the remainder of the injection brick.

3. Method as claimed in Claim 1, characterised in that the prefabricated, ceramic inner member (10, 14, 18, 19) and the remainder of the injection brick (2) are made of different ceramic materials.

4. Method as claimed in one or more of the preceding claims, characterised in that the prefabricated, ceramic inner member (10, 14, 18, 19) and/or the remainder of the nozzle brick (1) is made of different ceramic materials in regions in the injection direction of the brick.

5. Method as claimed in one or more of the preceding claims, characterised in that the prefabricated, ceramic inner member is produced as a drill core (10, 18, 19), preferably from an injection brick of the same type.

6. Method as claimed in one or more of the preceding claims, characterised in that the injection tubes (2) are secured to the apertured plate (4, 11, 12, 15) by shrinking the apertured plate onto the ends (3) of the injection tubes (2) inserted into their receiving bores.

7. Method as claimed in one or more of the preceding claims, characterised in that the apertured plate (4) is constructed as the end wall of a metallic sleeve (5) which, after insertion of the tube bundle (8) in the pressing mould (21) and filling the same with the ceramic material of the injection brick, is completely surrounded on all sides by the ceramic material (20, 22) of the injection brick.

8. Method as claimed in one of the preceding claims. characterised in that a plurality of tube bundles (8a, 8b) are inserted with the associated. prefabricated, ceramic inner members into the pressing mould (21), which is partially filled with the ceramic material (20) of the injection brick (1), the pressing mould (21) is then completely filled with the ceramic material (22) of the injection brick and finally the filling (20, 22) of the ceramic material is pressed together with the tube bundles (8a, 8b) and the prefabricated, ceramic inner members within them.

9. Gas and/or solids injection device produced by the method as claimed in one or more of Claims 1 to 8, characterised in that the apertured plate (4, 11) is provided with a circular ring of receiving bores (7) for the injection tubes (2) and the prefabricated, ceramic inner member (10, 18, 19) is cylindrical.

10. Gas and/or solids injection device as claimed in Claim 9, characterised in that the injection tubes (2) are spirally wound in the injection direction.

11. Gas and/or solids injection device manufactured by the method as claimed in one or more of Claims 1 to 8, characterised in that the apertured plate (12) is provided with a polygonal ring of receiving bores (7) for the injection tubes (2) and the prefabricated, ceramic inner member (4) is prismatic.

12. Gas and/or solids injection device as claimed in one or more of Claims 9 to 11, characterised in that the prefabricated, ceramic inner member (10, 14, 18, 19) closely engages the injection tubes (2) on all sides.

13. Gas and/or solids injection device as claimed in one or more of Claims 9 to 12, characterised in that the injection tubes (2) have a circular flow passage.

14. Gas and/or solids injection device as claimed in one or more of Claims 9 to 12, characterised in that the injection tubes (2) have an elongated, preferably oval, flow passage.

15. Gas and/or solids injection device as claimed in one or more of Claims 9 to 14 or manufactured by the method as claimed in Claim 7 or 8, characterised in that the metallic sleeve (5) has an end wall (4) constituting the apertured plate and is provided at both ends with flanges (6) constituting anchoring elements.

16. Gas and/or solids injection device as claimed in one or more of Claims 9 to 15, characterised in that in addition to the tube bundle (16) a further tube bundle (17) or individual tube is provided, which is arranged concentrically with it and is also secured to the metallic apertured plate (15), the space between the tube bundles or between the individual tube and the tube bundles surrounding it being filled with an additional hollow cylindrical or hollow prismatic, prefabricated, ceramic inner member (19).

17. Gas and/or solids injection device as claimed in one or more of Claims 9 to 16, characterised in that the injection brick (1) is provided with a plurality of tube bundles (8a, 8b), arranged next to one another, with associated, prefabricated, ceramic inner members.

## Revendications

1. Procédé de fabrication d'un dispositif d'injection de gaz et/ou de matières solides pour des récipients métallurgiques, en particulier pour des convertisseurs, comprenant une brique d'injection céramique et des tubes d'injection métalliques qui sont noyés dans cette brique et dont les extrémités, côté fond de la brique, sont fixées à une plaque métallique à trous,
**caractérisé** par le fait
qu'on insère d'abord les tubes d'injection (2) en tant que faisceau de tubes (8, 13, 16, 17) sous la forme d'une couronne dans des trous de réception (7) de la plaque à trous (4, 11, 12, 15) avec création d'un ajustement serré, qu'on remplit ensuite à l'aide d'une partie intérieure (10, 14, 18, 19) céramique préfabriquée l'espace intérieur délimité par le faisceau de tubes (8, 13, 16, 17), qu'on introduit ensuite le faisceau de tubes fixé à la plaque à trous, et la partie intérieure céramique préfabriquée située dans ce faisceau de tubes, dans un moule de compression (21) rempli partiellement de matière céramique (20) de la brique d'injection, qu'on remplit ensuite le moule de compression entièrement de matière céramique (22) de la brique d'injection, et qu'on comprime enfin la matière céramique de remplissage (20, 22) conjointement avec le faisceau de tubes (8, 13, 16, 17) et la partie intérieure (10, 14, 18, 19) céramique préfabriquée située dans ce dernier.

2. Procédé suivant la revendication 1,
**caractérisé** par le fait
qu'on réalise la partie intérieure (10, 14, 18, 19) céramique préfabriquée à partir de la même matière céramique (20, 22) que la brique d'injection (1) restante.

3. Procédé suivant la revendication 1,
**caractérisé** par le fait qu'on réalise la partie intérieure (10, 14, 18, 19) céramique préfabriquée et la brique d'injection (1) restante à partir de matières céramiques différentes.

4. Procédé suivant une ou plusieurs des revendications précédentes,
**caractérisé** par le fait
qu'on réalise la partie intérieure (10, 14, 18, 19) céramique préfabriquée et/ou la brique d'injection (1) restante par zones suivant la direction d'injection de la brique, à partir de matières céramiques différentes.

5. Procédé suivant une ou plusieurs des revendications précédentes,
**caractérisé** par le fait
qu'on réalise la partie intérieure céramique préfabriquée en tant que noyau de perçage ou carotte (10, 18, 19), de préférence à partir d'une brique d'injection.

6. Procédé suivant une ou plusieurs des revendications précédentes,
**caractérisé** par le fait
qu'on fixe les tubes d'injection (2) à la plaque à trous (4, 11, 12, 15) par emmanchement de la plaque à trous sur les extrémités (3) des tubes d'injection (2), insérées dans les trous de réception de cette plaque.

7. Procédé suivant une ou plusieurs des revendications précédentes,
**caractérisé** par le fait
qu'on réalise la plaque à trous (4) en tant que paroi frontale d'une douille métallique (5) qui, après mise en place du faisceau de tubes (8) dans le moule de compression (21) et remplissage de ce moule à l'aide de la matière céramique de la brique d'injection, est entourée sur tout le pourtour par la matière céramique (20, 22) de la brique d'injection.

8. Procédé suivant l'une des revendications précédentes,
**caractérisé** par le fait
qu'on introduit plusieurs faisceaux de tubes (8a, 8b) avec les parties intérieures céramiques préfabriquées correspondantes dans le moule de compression (21) partiellement rempli à l'aide de la matière céramique (20) de la brique d'injection (1), qu'on remplit ensuite le moule de compression (21) complètement avec la matière céramique (22) de la brique d'injection, et qu'on comprime enfin la matière céramique de remplissage (20, 22) conjointement avec les faisceaux de tubes (8a, 8b) et avec les parties intérieures céramiques préfabriquées situées à l'intérieur desdits faisceaux.

9. Dispositif d'injection de gaz et/ou de matières solides obtenu selon le procédé suivant une ou plusieurs des revendications 1 à 8,
**caractérisé** par le fait
que la plaque à trous (4, 11) comporte une couronne circulaire de trous de réception (7) pour les tubes d'injection (2) et que la partie intérieure (10, 18, 19) céramique préfabriquée est cylindrique.

10. Dispositif d'injection de gaz et/ou de matières solides suivant la revendication 9,
**caractérisé** par le fait
que les tubes d'injection (2) sont enroulés en hélice dans la direction d'injection.

11. Dispositif d'injection de gaz et/ou de matières solides obtenu selon le procédé suivant une ou plusieurs des revendications 1 à 8,
**caractérisé** par le fait
que la plaque à trous (12) présente une couronne polygonale de trous de réception (7) pour les tubes d'injection (2) et que la partie intérieure (4) céramique préfabriquée est prismatique.

12. Dispositif d'injection de gaz et/ou de matières solides suivant une ou plusieurs des revendications 9 à 11
**caractérisé** par le fait
que la partie intérieure (10, 14, 18, 19) céramique préfabriquée est appliquée étroitement, sur le pourtour, contre les tubes d'injection (2).

13. Dispositif d'injection de gaz et/ou de matières solides suivant une ou plusieurs des revendications 9 à 12,
**caractérisé** par le fait
que les tubes d'injection (2) présentent un canal de passage de forme circulaire.

14. Dispositif d'injection de gaz et/ou de matières solides suivant une ou plusieurs des revendications 9 à 12,
**caractérisé** par le fait
que les tubes d'injection (2) présentent un canal de passage de forme allongée, de préférence ovale.

15. Dispositif d'injection de gaz et/ou de matières solides suivant une ou plusieurs des revendications 9 à 14, ou obtenu selon le procédé suivant la revendication 7 ou 8,
**caractérisé** par le fait
que la douille métallique (5) présente une paroi frontale (4) formant la plaque à trous et est munie à ses deux extrémités de rebords (6) formant des éléments d'ancrage.

16. Dispositif d'injection de gaz et/ou de matières solides suivant une ou plusieurs des revendications 9 à 15,
**caractérisé** par le fait
qu'en plus du faisceau de tubes (16), il est prévu un faisceau de tubes (17) supplémentaire ou tube individuel qui est disposé concentriquement au premier et qui est fixé également à la plaque à trous (15) métallique, l'espace entre les faisceaux de tubes ou entre le tube individuel et le faisceau de tubes entourant ce dernier étant rempli d'une partie intérieure (19) céramique préfabriquée supplémentaire, en forme de cylindre creux ou de prisme creux.

17. Dispositif d'injection de gaz et/ou de matières solides suivant une ou plusieurs des revendications 9 à 16,
**caractérisé** par le fait
que la brique d'injection (1) est munie de plusieurs faisceaux de tubes (8a, 8b) disposés côte à côte, avec des parties intérieures céramiques préfabriquées correspondantes.
